# EUROPÄISCHE PATENTSCHRIFT

(11) **EP 1 119 830 B1**
(45) Veröffentlichungstag und Bekanntmachung des Hinweises auf die Patenterteilung: **03.03.2004**
(21) Anmeldenummer: 99946183.3
(22) Anmeldetag: 17.09.1999
(51) Int. Cl.: G07F 11/42

(54) **ZIGARETTENAUTOMAT**
CIGARETTE VENDING MACHINE
DISTRIBUTEUR AUTOMATIQUE DE CIGARETTES

(30) Priorität: 10.10.1998 DE 19846791
(43) Veröffentlichungstag der Anmeldung: 01.08.2001
(73) Patentinhaber: Hans-Hermann Trautwein SB-Technik GmbH, 73760 Ostfildern (DE)
(72) Erfinder: TRAUTWEIN, Hans-Hermann, D-73760 Ostfildern (DE)
(74) Vertreter: Wolf, Eckhard, Dr.-Ing.
(86) Internationale Anmeldenummer: PCT/EP1999/006881
(87) Internationale Veröffentlichungsnummer: WO 2000/022584

(56) Entgegenhaltungen:
- DE-A- 3 048 586
- GB-A- 2 154 563
- US-A- 2 590 736
- US-A- 4 336 892

## Beschreibung

Die Erfindung betrifft einen Zigarettenautomaten nach dem Oberbegriff des Patentanspruchs 1.

Im Kassenbereich von Supermärkten sind in der Regel gitterkorbartige Regale für den Sichtkauf von insbesondere Zigaretten aufgestellt. Durch die leichte Zugänglichkeit der Zigarettenpackungen an dieser Stelle können die Pakkungen trotz der Anordnung der Regale im Kassenbereich leicht unbemerkt entnommen werden, wobei Diebstähle von Zigaretten derart häufig auftreten, daß der Zigaretten-Direktverkauf auf diese Weise nicht mehr lukrativ ist.

Bei einem aus der US-A-2 590 736 bekannten Automaten der gattungsgemäßen Art werden die Artikel durch seitliche, gegenüber der Ausgabeöffnung zur Schachtmitte hin versetzte Klemmfedern in einer senkrecht stehenden Stellung gehalten. Der jeweils vorderste Artikel wird von den Klemmfedern jedoch nicht erfaßt, so daß oberhalb eines jeden Schachtes ein Anschlagflansch vorgesehen ist, der ein Herauskippen des Artikels aus dem Schacht verhindern soll. Dies ist eine unzureichende Maßnahme, da beispielsweise Erschütterungen, die auch durch mutwilliges Einwirken auf den Automaten erzeugt werden können, leicht zu einer unbeabsichtigten Ausgabe des Artikels führen können.

Die Aufgabe der Erfindung besteht daher darin, einen Zigarettenautomaten zu entwickeln, der einen sicheren Halt der Packungen in einem Schacht unter allen Umständen ermöglicht.

Zur Lösung dieser Aufgabe wird die Merkmalskombination des Patentanspruchs 1 vorgeschlagen. Vorteilhafte Ausgestaltungen und Weiterbildungen der Erfindung ergeben sich aus den abhängigen Ansprüchen.

Die Erfindung geht vor allem von dem Gedanken aus, daß ein sicherer Halt vor allem dann erreicht werden kann, wenn auch die vorderste Packung in einem Schacht sicher gehalten wird. Erfindungsgemäß wirkt die Klemmfeder daher auf eine Schmalseitenfläche zumindest der jeweils vordersten Zigarettenpackung ein. Hierdurch bleibt trotz der Haltewirkung auch die gesamte Frontfläche der vordersten Packung frei sichtbar.

Die sich in einer gemeinsamen Ebene befindenden Schächte bilden gemäß einer vorteilhaften Weiterbildung der Erfindung eine Schachtetage, die zur Bestückung mit den Zigarettenpackungen schubladenartig verschiebbar in dem Gehäuse angeordnet ist. Weiterhin ist vorzugsweise im unteren Frontbereich des Gehäuses eine Fördereinrichtung zum Transport einer ausgeworfenen Zigarettenpackung in den Außenbereich des Automaten, beispielsweise zu einer Kasse vorgesehen.

In bevorzugter Ausgestaltung der Erfindung weist das Gehäuse an seiner Frontseite ein Abdeckelement, vorzugsweise. eine Glas- oder Plexiglasscheibe auf. Hierdurch wird zusätzlich sichergestellt, daß die Zigarettenpackungen nicht direkt aus den Schächten entnommen werden können. Um die einzelnen Schächte auf einfache Weise von vorne mit Zigarettenpackungen auffüllen zu können, ist das Abdeckelement vorzugsweise unter Freigabe der Schachtetagen schwenk- oder klappbar am Gehäuse gelagert.

Da der Auswurf der Zigarettenpackungen zwangsweise durch die Antriebsmechanismen erfolgt, ist ein Nachrutschen folgender Packungen durch Schwerkraftwirkung nicht erforderlich, so daß die Schachtetagen bzw. die Schächte im wesentlichen horizontal in dem Gehäuse angeordnet sein können.

In bevorzugter Ausgestaltung der Erfindung weist der Antriebsmechanismus eines jeden Schachtes einen vorzugsweise elektrischen Antriebsmotor sowie Getriebemittel zur Übertragung einer Antriebskraft auf eine unterhalb der Schächte angeordnete Spindel auf, wobei die Getriebemittel als Riemen-, Ketten- oder Zahnradgetriebe ausgebildet sein können. Weiterhin sind die Getriebemittel vorzugsweise als Untersetzungsgetriebe ausgebildet.

Die Schachtetagen weisen zweckmäßig einen vorzugsweise aus Blech bestehenden Boden auf, in dem sich in Längsrichtung eines jeden Schachtes erstreckende, schlitzartige Führungsöffnungen für ein mit einem Außengewinde der Spindel zusammenwirkendes, ein Innengewinde aufweisendes Triebstück des Druckstücks vorgesehen sind.

Um. das Druckstück auf einfache Weise in den Schacht einführen zu können bzw. aus diesem herausnehmen zu können, sind die Führungsöffnungen vorteilhaft zumindest an ihrem einen Ende, vorzugsweise im rückwärtigen Bereich der Schächte randoffen ausgebildet. Es ist jedoch auch möglich, daß die Führungsöffnungen jeweils einen geschlossenen Rand aufweisen und daß das Druckstück aus zwei Teilen besteht, die bei der Montage durch die Öffnung hindurch zusammengefügt werden. Um eine leichtgängige Bewegung des Druckstücks entlang der Öffnung zu gewährleisten, sollte das Druckstück mit Spiel in der Führungsöffnung geführt sein. Gemäß einer bevorzugten Ausgestaltung der Erfindung umfaßt das Triebstück des Druckstücks die Spindel um nicht mehr als 180°, so daß das Druckstück von der Spindel abhebbar ist. Auf diese Weise läßt sich das Druckstück bei Erreichen seiner vordersten Position, wenn also sämtliche Zigarettenpackungen aus dem Schacht ausgeworfen worden sind, schnell per Hand in seine rückwärtige Ausgangsposition zurückschieben, ohne daß ein umständlichen Zurückfahren mittels des Antriebsmechanismus erforderlich wäre.

Eine ansprechende Präsentation und ein nochmals verbesserter Halt der Packungen wird dadurch erreicht, daß zwei symmetrisch auf die Zigarettenpackung wirkende Klemmfedern an jedem Schacht vorgesehen sind. In bevorzugter Ausgestaltung der Erfindung ist die mindestens eine Klemmfeder als sich in Schachtlängsrichtung erstreckende Blattfeder ausgebildet, wobei das freie Ende der Blattfeder in Richtung der Schachtfront weist. Hierdurch wird zusätzlich eine Führung der Packungen erzielt, indem die Feder nicht nur auf die vorderste Packung wirkt, sondern auch, in vermindertem Maße, auf die zweit- und/oder drittvorderste Packung. Eine besonders einfache Bauform wird erreicht, wenn die Klemmfeder als im wesentlichen V-förmiges Blechbiegeteil ausgebildet ist, das mit seiner Spitze in einen Schlitz eines die Schächte in Längsrichtung voneinander unterteilenden Schachtteilers eingesteckt ist. Der eine Schenkel der Feder wirkt dann auf eine Schmalseite der Packungen in einem Schacht, während der andere Schenkel auf die Packungen in dem benachbarten Schacht wirkt.

Das Befüllen der Schächte wird dadurch vereinfacht, daß jede Schachtetage zwei frontseitig überstehende, randseitig angeordnete Fanghaken zum Einhängen eines beim Befüllen des Schachtes bündig mit der Schachtfront abschließenden Füllstabes aufweist. Bei herausgezogener Schachtetage wird demnach der Füllstab in die links und rechts außen an der Schachtetage angeordneten Fanghaken eingehängt und die Zigarettenpackungen werden in die entsprechenden Schächte eingeordnet, wobei die jeweils vorderste Packung mit ihrer vorderen Breitseite gegen den Füllstab anliegt. Danach wird der Füllstab wieder entfernt und die befüllte Schachtetage in das Gehäuse zurückgeschoben. Der Füllstab kann bei Nichtbenutzung an einem geeigneten Ort in dem Gehäuse aufbewahrt werden.

Bei geschlossener Abdeckscheibe wird zwischen der Scheibe und der Frontseite der Schachtetagen ein Spalt gebildet, durch den die ausgeworfenen Zigarettenpackungen nach unten auf die Fördereinrichtung fallen. Um zu verhindern, daß eine nach unten fallende Zigarettenpackung an der Frontseite eines unterhalb von dem Ursprungsschacht liegenden Schacht hängenbleibt, ist zweckmäßig an der unteren Frontseite einer jeden Schachtetage eine sich über die Schachtetagenbreite erstreckende Blende mit einer nach außen und unten weisenden, eine Rutsche bildenden Schrägfläche angeordnet. Die Schrägfläche der Blende sollte dabei die sich in der darunterliegenden Schachtetage befindlichen vordersten Zigarettenpackungen überragen. Um in horizontaler Richtung ein problemloses Auswerfen der Zigarettenpackungen sicherzustellen, sollte die Unterkante der Blende im Bereich der Schrägfläche einen die Höhe einer Zigarettenpackung übersteigenden Abstand von der Oberkante der Blende des darunterliegenden Schachtes aufweisen. Zweckmäßig weist die Vorderkante einer jeden Blende einen die Dicke der Zigarettenpackungen übertreffenden Abstand von dem Abdeckelement auf, so daß auch eine hinreichende Spaltbreite für die nach unten fallenden Zigarettenpackungen vorhanden ist.

Die Fördereinrichtung kann als Förderband ausgebildet sein oder mehrere parallel zueinander angeordnete Förderriemen aufweisen, wobei sich letztere Variante als besonders vorteilhaft erwiesen hat.

In den Schächten sind die Zigarettenpackungen stehend angeordnet und werden in dieser Stellung auch ausgeworfen. Untersuchungen haben jedoch ergeben, daß der Transport der Zigarettenpackungen in den Außenbereich des Automaten besonders zuverlässig ist, wenn sich die Zigarettenpakkungen in einer auf ihrer Breitseite liegenden Stellung befinden. Um dies zu erreichen, kann im Bereich der Fördereinrichtung eine Rutsche für die Zigarettenpackungen angeordnet sein, die darauftreffende Zigarettenpackungen aus einer stehenden Stellung in eine liegende Stellung zum Weitertransport kippt.

Im ausgabeseitigen Bereich der Fördereinrichtung kann eine Lichtschranke zur Erfassung der nach außen transportierten Zigarettenpackungen angeordnet sein, während gemäß einer vorteilhaften Weiterbildung der Erfindung eine weitere Lichtschranke, die über der Fördereinrichtung angeordnet ist und die Breite der Schachtetagen erfaßt, ein Abschaltsignal für den Antriebsmechanismus eines Schachtes nach dem Auswurf einer Zigarettenpackung erzeugt. Mittels der im ausgabeseitigen Bereich der Fördereinrichtung angeordneten Lichtschranke kann zur Fehlerüberwachung festgestellt werden, ob eine ausgeworfene Zigarettenpackung tatsächlich nach außen gefördert wird, während die über der Fördereinrichtung angeordnete Lichtschranke der Steuerung der Antriebsmechanismen nach dem Auswurf einer Zigarettenpackung dient.

Weiterhin kann die Fördereinrichtung eine Weicheneinrichtung zum Transport einer Zigarettenpackung zu unterschiedlichen Bestimmungsorten, insbesondere zu zwei unterschiedlichen Kassen aufweisen. Hierdurch ist es möglich, mit einem einzigen Automaten auch zwei Kassen zu bedienen.

Gemäß einer weiteren vorteilhaften Weiterbildung der Erfindung ist vorzugsweise an der Frontseite des Gehäuses eine Einwurföffnung zur Rückgabe falsch ausgewählter Zigarettenpackungen angeordnet, hinter der zweckmäßig ein aus dem Gehäuse herausnehmbares Sammelbehältnis zur Aufnahme der zurückgegebenen Zigarettenpackungen angeordnet ist. Hierdurch wird nicht nur eine logistische Vereinfachung erreicht, sondern auch weiteren Diebstahlmöglichkeiten vorgebeugt.

Für die Auswahl und Ansteuerung der Antriebsmechanismen wird zweckmäßig eine Tastatur verwendet. Diese kann an der Frontseite des Gehäuses oder des Abdeckelements angeordnet sein. Um die Auswahl einer Zigarettenpackung möglichst einfach zu gestalten, sollte die Tastatur ebenso viele Tasten wie Schächte in dem Automaten vorhanden sind aufweisen. Dementsprechend sind die einzelnen Tasten der Tastatur vorzugsweise entsprechend den einzelnen Schächten matrixartig in Reihen und Spalten angeordnet und die Lage jeder Taste der Tastatur ist einem Schacht entsprechender Lage zugeordnet.

Alternativ hierzu kann die Tastatur als Nummerntastatur ausgebildet sein, wobei jedem Schacht eine Positionsnummer zugeordnet ist und die Auswahl der gewünschten Zigarettenpackung durch die Eingabe der Positionsnummer des entsprechenden Schachts erfolgt. In diesem Fall sollte im Bereich der Tastatur oder der Frontseite des Gehäuses eine den jeweils ausgewählten Schacht oder die ausgewählte Schachtnummer anzeigende Anzeigeeinrichtung angeordnet sein und die Tastatur eine den Antriebsmechanismus des betreffenden Schachtes ansteuernde und den Auswurf der gewählten Zigarettenpackung bewirkende Quittierungstaste aufweisen.

Wird ein leerer Schacht angewählt oder liegt eine Antriebsstörung vor, so daß keine Packung nach erfolgter Anwahl ausgeworfen wird, so wird dies von der Lichtschranke registriert und der Antriebsmechansismus des Schachts über die Steuerelektronik des Automaten abgeschaltet. Die Wiederinbetriebnahme eines derart abgeschalteten Schachtes kann nur nach Öffnen des Abdeckelements erfolgen, wobei durch einen Tür-Kontaktschalter eine Zurücksetzung der Sperrung erfolgt. Ebenso sollte die Betätigung des Automaten aus Sicherheitsgründen verhindert werden, wenn das Abdeckelement zum Befüllen des Automaten geöffnet ist. Hierzu kann ein von dem Abdeckelement betätigbarer, eine Bedienung bei geöffnetem Abdeckelement verhindernder Sicherungsschalter vorgesehen sein.

Eine Betätigung des Automaten sollte auch verhindert werden, wenn die jeweilige Kasse, in deren Bereich sich der Zigarettenautomat befindet, nicht besetzt ist. Zu diesem Zweck kann ein entfernt vom Automaten, vorzugsweise im Kassenbereich angeordneter Fernbedienungsschalter zur Sperrung oder Benutzungsfreigabe des Automaten vorgesehen sein. Eine weitere Sicherungsmaßnahme ergibt sich durch eine bei der Betätigung des Automaten ausgelöste akustische Anzeige, die dem Bedienpersonal signalisiert, daß eine Zigarettenpackung ausgeworfen worden ist.

Zur logistischen Vereinfachung kann eine die erfolgten Verkäufe registrierende Zähleinrichtung in dem Automaten vorgesehen sein.

Neben der am häufigsten auftretenden Packungsgröße, der 85 mm-Packung, die 19 oder 20 Zigaretten enthält, gibt es auch längere Zigarettenpackungen ("100's") und die sogenannten "Big Packs", die 25 Zigaretten enthalten und entsprechend breiter ausgebildet sind. Um auch derartige Packungen anbieten zu können, sollte mindestens ein Schacht oder eine Schachtetage zur Aufnahme dieser Zigarettenpackungen ausgebildet sein. Durch die vorhandenen Klemmfedern können jedoch auch alle Schächte eine einheitliche Breite aufweisen, wobei für die Federn ein hinreichender Federweg zu berücksichtigen ist, um in jedem beliebigen Schacht auch die breiteren Packungen bereithalten zu können.

Im folgenden wird die Erfindung anhand von in der Zeichnung dargestellten Ausführungsbeispielen näher erläutert und beschrieben. Es zeigen:
- Fig. 1: einen Schnitt durch ein Ausführungsbeispiel eines erfindungsgemäßen Zigarettenautomaten mit fünf Schachtetagen;
- Fig. 2: den Zigarettenautomaten gemäß Fig. 1 mit geöffnetem Abdeckelement und einer Schachtetage in Ladestellung;
- Fig. 3: eine Frontansicht des Zigarettenautomaten gemäß Fig. 1;
- Fig. 4: eine Frontansicht des Zigarettenautomaten gemäß Fig. 1 mit entferntem Abdeckelement;
- Fig. 5: eine Draufsicht auf einen Bereich einer Schachtetage des Zigarettenautomaten in der Ladestellung;
- Fig. 6a und b: eine Detailansicht des Druckstücks des Antriebsmechanismus des Zigarettenautomaten;
- Fig. 7: eine Draufsicht auf einen Ausschnitt einer Schachtetage im Betriebszustand;
- Fig. 8a und b: eine Draufsicht und eine Seitenansicht eines Schachtteilers mit einer Klemmfeder.

Der in der Zeichnung dargestellte, insgesamt mit 10 bezeichnete Zigarettenautomat besteht im wesentlichen aus einem Gehäuse 12, in dem eine Mehrzahl von Schachtetagen 14 mit einzelnen Schächten 16 angeordnet sind. Im dargestellten Ausführungsbeispiel weist der Automat 10 fünf Schachtetagen 14 mit jeweils zwölf Schächten 16 auf, insgesamt also sechzig Schächte. Bei einer Aufnahmekapazität von zwanzig stehend hintereinander angeordneten Zigarettenpackungen 18 pro Schacht ergibt sich damit eine Gesamtkapazität von 1200 Packungen.

Die Frontseite des Gehäuses 12 weist ein als Glas- oder Plexiglasscheibe ausgebildetes Abdeckelement 20 auf, das schwenkbar am Gehäuse 12 gelagert ist und in Fig. 1 in geschlossener und in Fig. 2 in geöffneter Stellung dargestellt ist. Bei vollständig geöffenetem Abdeckelement 20 lassen sich die Schächte 16 zum Befüllen nach vorne herausziehen. In dieser Stellung des Abdeckelements 20 sorgt ein nicht näher dargestellter Sicherungsschalter dafür, daß eine Betätigung des Automaten 10 nicht möglich ist. Das Öffnen des Abdeckelements 20 wird durch einen oder zwei seitlich an dem Gehäuse 12 angelenkte Druckzylinder 22 unterstützt.

Die Schachtetagen 14 weisen jeweils an ihrer Frontseite eine Blende 24 auf, die zur Frontseite des Gehäuses 12 eine als Rutsche ausgebildete Abschrägung aufweist, so daß ausgehobene Zigarettenpackungen 18 über die Abschrägung nach unten gleiten können. Die Vorderkante der Blende überragt die sich in dem darunter liegenden Schacht 16 jeweils befindliche vorderste Zigarettenpackung 18, so daß eine ausgeworfene Zigarettenpackung an den sich darunter befindlichen Zigarettenpackungen ohne anzustoßen vorbeigeleitet wird.

Die Schachtetagen 14 weisen einen Boden aus Blech mit Einstecköffnungen für Einstecklaschen 26 (Fig. 8b) von Schachtteilern 28 auf, die sich in Längsrichtung der Schachtetagen 14 erstrecken und die einzelnen Schächte 16 voneinander trennen. Die Schachtteiler 28 sind in gleichen seitlichen Abständen zueinander angeordnet, so daß die einzelnen Schächte 16 jeweils die gleiche Breite aufweisen und Zigarettenpackungen mit einer von der am häufigsten auftretenden Packungsvariante abweichenden Breite in jeden beliebigen Schacht eingeordnet werden können. Um ein seitliches Spiel der Zigarettenpackungen 18 zumindest im vorderen Bereich der Schächte 16 und ein unbeabsichtigtes Herausfallen der Packungen zu vermeiden, weist jeder Schacht einen Klemmmechanismus auf, der durch seitlich auf die Packungen wirkende, als Blattfedern 30 ausgebildete Klemmfedern gebildet wird. Die Blattfedern 30 sind als V-förmige Blechbiegeteile aus einem federelastischen Material, beispielsweise Federstahl, ausgebildet, die mit ihrer Spitze 32 in entsprechende Schlitze 34 in den Schachtteilern 28 eingesteckt sind (Fig. 8a und b). Die freien Enden der Blattfedern 30 erstrecken sich bis in den Bereich der Schachtfrontseiten und begrenzen die Ausgabeöffnungen seitlich.

Der Antriebsmechanismus eines jeden Schachtes 16 weist einen im rückwärtigen Bereich des Schachtes angeordneten elektrischen Antriebsmotor 36 auf, der mittels eines als Riemenantrieb ausgebildeten Untersetzungsgetriebes 38 eine sich unterhalb des Schachtes angeordnete, sich in Schachtlängsrichtung erstreckende Spindel 40 antreibt. Die ein Außengewinde aufweisende Spindel 40 ihrerseits treibt ein von hinten auf die Packungssäule einwirkendes Druckstück 42 an. Dieses besteht aus einem oberhalb des Schachtbodens angeordneten, im Profil im wesentlichen L-förmigen Schubteil und einem in einer Führungsöffnung 44 im Schachtboden geführten, unterhalb des Schachtbodens angeordneten Triebstücks 46, das ein mit dem Außengewinde der Spindel 40 zusammenwirkendes Innengewinde aufweist (Fig. 6a und b). Aufgrund der von dem Druckstück 42 in richtung Spindel ausgeübten Gewichtskraft ist es nicht erforderlich, daß das Triebstück 46 die Spindel 40 mit seinem Innengewinde vollständig umschließt, um eine sichere Übertragung der Antriebskraft zu gewährleisten. Vielmehr ist es von besonderem Vorteil, wenn das Triebstück 46 die Spindel wie in Fig. 6 a und b dargestellt um weniger als 180° umschließt, da dann das Triebstück bei Bedarf in Richtung des Pfeils 48 von der Spindel 40 abgehoben werden kann, um beispielsweise beim Bestücken des Schachtes mit Zigarettenpackungen auf einfache und schnelle Weise von Hand in eine rückwärtige Ausgangsposition verschoben werden zu können. Das Triebstück 46 ist ferner mit Spiel in der Führungsöffnung 44 geführt, um ein leichtgängiges Verschieben des Druckstücks entlang dem Schacht zu ermöglichen.

Die Ansteuerung der Antriebsmechanismen erfolgt auf der Bedienerseite bei der Auswahl einer Zigarettenpackung mittels einer auf der Frontseite des Gehäuses 12 angeordneten Tastatur, die weiter unten näher beschrieben werden wird. Das Abschalten der Antriebsmechanismen nach dem Auswurf einer Zigarettenpackung 18 erfolgt durch ein Steuersignal, das von einer oberhalb der im unteren Frontbereich des Gehäuses angeordneten Fördereinrichtung 50 angeordneten, die gesamte Breite der Schachtetagen 14 erfassende Lichtschranke 52 erzeugt wird, wenn die herunterfallende Zigarettenpackung 18 diese unterbricht. Die Antriebsgeschwindigkeit der Antriebseinrichtung ist dabei so ausgelegt, daß die herunterfallende Zigarettenpackung 18 die Lichtschranke 52 durchquert und damit das Stopsignal für den entsprechenden Antriebsmechanismus auslöst, bevor eine zweite Packung aus dem gleichen Schacht ausgeworfen wird.

Die im unteren Frontbereich des Gehäuses 12 angeordnete Fördereinrichtung 50 weist zwei links und rechts im Gehäuse 12 gelagerte Rollen oder Walzen 54 auf, von denen mindestens eine angetrieben ist. Über die Rollen oder Walzen 54 ist ein Förderband oder, wie in dem Ausführungsbeispiel dargestellt, eine Reihe von einzelnen Riemen 56 gespannt, die eine Auflagefläche für die nach außen zu transportierenden Zigarettenpackungen bilden.

Zum Bestücken der Schächte 16 mit den Zigarettenpackungen lassen sich die Schachtetagen 14 wie in Fig. 2 dargestellt schubladenartig aus dem Gehäuse 12 herausziehen. Eine weitere Vereinfachung beim Befüllen des Automaten wird durch einen Füllstab 58 erreicht, der sich in zwei links und rechts an den Schachtetagen 14 angeordneten Fanghaken 60 einhängen läßt und bündig mit den frontseitigen Ausgabeöffnungen der Schächte 16 abschließt (Fig. 5). Bei Nichtgebrauch des Füllstabs 58 läßt sich dieser an geeigneter Stelle im Gehäuse 12 aufbewahren.

An der Frontseite des Gehäuses 12 ist eine Tastatur 62 zur Ansteuerung des Antriebsmechanismus eines jeweils definierten Schachtes 16 angeordnet. Auf einer im Bereich der Tastatur 62 angeordneten Anzeigeeinrichtung 64 wird die vom Bediener getroffene Auswahl zusätzlich grafisch angezeigt. Weiterhin ist im unteren Frontbereich des Gehäuses 12 oberhalb der Fördereinrichtung eine nicht dargestellte Rutsche angeordnet, die die aufrecht herunterfallenden Zigarettenpackungen 18 auf das Förderband 22 lenkt, und dabei von der aufrechten Position in eine liegende Position zum Transport in den Außenbereich des Gehäuses 12 kippt. Im Austrittsbereich der Fördereinrichtung aus dem Gehäuse 12 weist dieses eine Öffnung in seiner Seitenwand auf. Schließlich ist in der Frontseite des Gehäuses 12 eine Rückgabeöffnung 66 für irrtümlich ausgewählte Zigarettenpackungen vorgesehen, hinter der ein nicht näher dargestellter Sammelbehälter angeordnet ist, der in regelmäßigen Abständen von dem Bedienpersonal zur Entleerung aus dem Gehäuse entnommen werden kann.

## Patentansprüche

1. Zigarettenautomat, insbesondere zur Aufstellung im Kassenbereich einer Verkaufsstätte, mit einem Gehäuse (12), mit mehreren in dem Gehäuse (12) angeordneten Schächten (16) zur Aufnahme einer aus breitseitig gegeneinander liegenden Zigarettenpackungen (18) in stehender Anordnung bestehenden Packungssäule und mit einer frontseitig an den Schächten (16) befindlichen Ausgabeöffnung für einzelne Zigarettenpackungen, wobei jedem Schacht (16) ein wahlweise ansteuerbarer Antriebsmechanismus (36, 38, 40) zugeordnet ist, der ein gegen die jeweils rückwärtige Zigarettenpackung (18) der Packungssäule in Richtung Frontseite einwirkendes Druckstück (42) aufweist und wobei im frontseitigen Bereich eines jeden Schachtes (16) ein zumindest auf einen Teil der Packungssäule bremsend einwirkender, mindestens eine Klemmfeder (30) aufweisender Klemmmechanismus für Zigarettenpackungen angeordnet ist, **dadurch gekennzeichnet, dass** die mindestens eine Klemmfeder (30) auf eine Schmalseitenfläche zumindest der jeweils vordersten Zigarettenpackung (18) einwirkt.

2. Zigarettenautomat nach Anspruch 1, **dadurch gekennzeichnet, daß** die sich in einer gemeinsamen Ebene befindenden Schächte (16) eine Schachtetage (14) bilden, die zur Bestückung mit den Zigarettenpackungen (18) schubladenartig verschiebbar in dem Gehäuse (12) angeordnet ist.

3. Zigarettenautomat nach Anspruch 1 oder 2, **dadurch gekennzeichnet, daß** jeder Antriebsmechanismus (36, 38, 40) eine sich in Schachtlängsrichtung erstrekkende, mit dem Druckstück (42) zusammenwirkende Spindel (40) aufweist.

4. Zigarettenautomat nach einem der Ansprüche 1 bis 3, **gekennzeichnet durch** eine im unteren Frontbereich des Gehäuses (12) angeordnete Fördereinrichtung (50) zum Abtransport einer Zigarettenpackung.

5. Zigarettenautomat nach einem der Ansprüche 1 bis 4, **dadurch gekennzeichnet, daß** jeder Antriebsmechanismus einen vorzugsweise elektrischen Antriebsmotor (36) sowie Getriebemittel (38) zur Übertragung einer Antriebskraft auf die Spindel (40) aufweist.

6. Zigarettenautomat nach Anspruch 5, **dadurch gekennzeichnet, daß** die Getriebemittel (38) als Riemen-, Ketten- oder Zahnradgetriebe ausgebildet sind.

7. Zigarettenautomat nach Anspruch 5 oder 6, **dadurch gekennzeichnet, daß** die Getriebemittel (38) als Untersetzungsgetriebe ausgebildet sind.

8. Zigarettenautomat nach einem der Ansprüche 1 bis 7, **dadurch gekennzeichnet, daß** der Klemmmechanismus zwei symmetrisch auf die zumindest vorderste Zigarettenpackung (18) wirkende Klemmfedern (30) aufweist.

9. Zigarettenautomat nach einem der Ansprüche 1 bis 8, **dadurch gekennzeichnet, daß** die mindestens eine Klemmfeder (30) als sich in Schachtlängsrichtung erstreckende Blattfeder ausgebildet ist.

10. Zigarettenautomat nach Anspruch 9, **dadurch gekennzeichnet, daß** die Klemmfeder (30) als im wesentlichen V-förmiges Blechbiegeteil ausgebildet ist, das mit seiner Spitze in einen Schlitz (34) eines die Schächte (16) in Längsrichtung voneinander unterteilenden Schachtteilers (28) eingesteckt ist.

11. Zigarettenautomat nach einem der Ansprüche 1 bis 10, **dadurch gekennzeichnet, daß** das Gehäuse (12) an seiner Frontseite ein Abdeckelement (20), vorzugsweise eine Glas- oder Plexiglasscheibe aufweist.

12. Zigarettenautomat nach Anspruch 11, **dadurch gekennzeichnet, daß** das Abdeckelement (20) unter Freigabe der Schachtetagen (14) schwenk- oder klappbar am Gehäuse (12) gelagert ist.

13. Zigarettenautomat nach einem der Ansprüche 1 bis 12, **dadurch gekennzeichnet, daß** die Schächte (16) im wesentlichen horizontal in dem Gehäuse (12) angeordnet sind.

14. Zigarettenautomat nach einem der Ansprüche 1 bis 7, **dadurch gekennzeichnet, daß** die Schachtetagen (14) einen vorzugsweise aus Blech bestehenden Boden aufweisen.

15. Zigarettenautomat nach Anspruch 14, **dadurch gekennzeichnet, daß** in dem Boden der Schachtetagen (14) sich in Längsrichtung eines jeden Schachtes (16) erstreckende, schlitzartige Führungsöffnungen (44) vorgesehen sind.

16. Zigarettenautomat nach Anspruch 15, **dadurch gekennzeichnet, daß** das Druckstück (42) ein mit einem Innengewinde versehenes, mit einem Außengewinde der unterhalb des Schachtbodens angeordneten Spindel (40) zusammenwirkendes Triebstück (46) aufweist, das in der Führungsöffnung (44) des Schachtbodens geführt ist.

17. Zigarettenautomat nach Anspruch 15 oder 16, **dadurch gekennzeichnet, daß** die Führungsöffnungen (44) zumindest an ihrem einen Ende, vorzugsweise im rückwärtigen Bereich der Schächte (16) randoffen ausgebildet sind.

18. Zigarettenautomat nach Anspruch 16 oder 17, **dadurch gekennzeichnet, daß** das Triebstück (46) des Druckstücks (42) mit Spiel in der Führungsöffnung (44) geführt ist.

19. Zigarettenautomat nach einem der Ansprüche 16 bis 18, **dadurch gekennzeichnet, daß** das Gewinde des Triebstücks (46) die Spindel (40) um nicht mehr als 180° umfaßt, so daß das Druckstück (42) von der Spindel (40) abhebbar ist.

20. Zigarettenautomat nach einem der Ansprüche 2 bis 19, **dadurch gekennzeichnet, daß** jede Schachtetage (14) zwei frontseitig überstehende, randseitig angeordnete Fanghaken (60) zum Einhängen eines beim Befüllen des Schachtes (16) bündig mit der Schachtfront abschließenden Füllstabes (58) aufweist.

21. Zigarettenautomat nach einem der Ansprüche 2 bis 20, **dadurch gekennzeichnet, daß** an der unteren Frontseite einer jeden Schachtetage (14) eine sich über die Schachtetagenbreite erstreckende Blende (24) mit einer nach außen und unten weisenden, eine Rutsche bildenden Schrägfläche angeordnet ist.

22. Zigarettenautomat nach Anspruch 21, **dadurch gekennzeichnet, daß** die Schrägfläche der Blende (24) die sich in der darunterliegenden Schachtetage (14) befindlichen vordersten Zigarettenpackungen (18) überragt.

23. Zigarettenautomat nach Anspruch 21 oder 22, **dadurch gekennzeichnet, daß** die Unterkante der Blende (24) im Bereich der Schrägfläche einen die Höhe einer Zigarettenpackung (18) übersteigenden Abstand von der Oberkante der Blende des darunterliegenden Schachtes (16) aufweist.

24. Zigarettenautomat nach einem der Ansprüche 21 bis 23, **dadurch gekennzeichnet, daß** die Vorderkante einer jeden Blende (24) einen die Dicke der Zigarettenpackungen (18) übertreffenden Abstand von dem Abdeckelement (20) aufweist.

25. Zigarettenautomat nach einem der Ansprüche 4 bis 24, **dadurch gekennzeichnet, daß** die Fördereinrichtung (50) als Förderband ausgebildet ist oder mehrere parallel zueinander angeordnete Förderriemen (56) aufweist.

26. Zigarettenautomat nach einem der Ansprüche 4 bis 25, **dadurch gekennzeichnet, daß** im Bereich der Fördereinrichtung (50) eine Rutsche für die Zigarettenpackungen (18) angeordnet ist, die darauftreffende Zigarettenpackungen aus einer stehenden Stellung in eine liegende Stellung zum Weitertransport kippt.

27. Zigarettenautomat nach einem der Ansprüche 4 bis 26, **dadurch gekennzeichnet, daß** im ausgabeseitigen Bereich der Fördereinrichtung (50) eine Lichtschranke zur Erfassung einer nach außen transportierten Zigarettenpackung (18) angeordnet ist.

28. Zigarettenautomat nach einem der Ansprüche 4 bis 27, **dadurch gekennzeichnet, daß** über der Fördereinrichtung (50) eine die Breite der Schachtetagen (14) erfassende Lichtschranke (52) zu Erzeugung eines Abschaltsignals für den Antriebsmechanismus (36, 38, 40) eines Schachtes (16) nach dem Auswurf einer Zigarettenpackung (18) angeordnet ist.

29. Zigarettenautomat nach einem der Ansprüche 4 bis 28, **dadurch gekennzeichnet, daß** die Fördereinrichtung (50) eine Weicheneinrichtung zum Transport einer Zigarettenpackung (18) zu unterschiedlichen Bestimmungsorten, insbesondere zu zwei unterschiedlichen Kassen aufweist.

30. Zigarettenautomat nach einem der Ansprüche 1 bis 29, **gekennzeichnet durch** eine vorzugsweise an der Frontseite des Gehäuses (12) angeordnete Einwurföffnung (66) zur Rückgabe falsch ausgewählter Zigarettenpakkungen (18).

31. Zigarettenautomat nach Anspruch 30, **gekennzeichnet durch** ein hinter der Einwurföffnung (66) angeordnetes, aus dem Gehäuse (12) herausnehmbares Sammelbehältnis zur Aufnahme zurückgegebener Zigarettenpakkungen.

32. Zigarettenautomat nach einem der Ansprüche 1 bis 31, **gekennzeichnet durch** eine vorzugsweise an der Frontseite des Gehäuses (12) oder des Abdeckelements (20) angeordnete Tastatur (62) zur Ansteuerung des Antriebsmechanismus (36, 38, 40) eines definierten Schachtes (16).

33. Zigarettenautomat nach Anspruch 32, **dadurch gekennzeichnet, daß** die einzelnen Tasten der Tastatur (62) entspechend den einzelnen Schächten (16) matrixartig angeordnet sind und die Lage jeder Taste in der Tastatur (62) einem Schacht (16) entsprechender Lage zugeordnet ist.

34. Zigarettenautomat nach Anspruch 33, **dadurch gekennzeichnet, daß** die Tastatur (62) als Nummerntastatur ausgebildet ist, wobei jedem Schacht (16) eine Positionsnummer zugeordnet ist und die gewünschte Zigarettenpackung (18) durch die Eingabe der Positionsnummer des entsprechenden Schachtes (16) auswerfbar ist.

35. Zigarettenautomat nach einem der Ansprüche 32 bis 34, **dadurch gekennzeichnet, daß** im Bereich der Tastatur (62) oder der Frontseite des Gehäuses (12) eine den jeweils ausgewählten Schacht (16) oder die Schachtnummer anzeigende Anzeigeeinrichtung (64) angeordnet ist und daß die Tastatur (62) eine den Antriebsmechanismus (36, 38, 40) des betreffenden Schachtes (16) ansteuernde und den Auswurf der gewählten Zigarettenpackung (18) bewirkende Quittierungstaste aufweist.

36. Zigarettenautomat nach einem der Ansprüche 11 bis 35, **gekennzeichnet durch** einen von dem Abdeckelement (20) betätigbaren, eine Bedienung bei geöffnetem Abdeckelement verhindernden Sicherungsschalter.

37. Zigarettenautomat nach einem der Ansprüche 1 bis 36, **gekennzeichnet durch** einen entfernt vom Automaten, vorzugsweise im Kassenbereich angeordneten Fernbedienungsschalter zur Sperrung oder Benutzungsfreigabe des Automaten.

38. Zigarettenautomat nach einem der Ansprüche 1 bis 37, **gekennzeichnet durch** eine bei der Betätigung des Automaten ausgelöste akustische Anzeige.

39. Zigarettenautomat nach einem der Ansprüche 1 bis 38, **gekennzeichnet durch** eine die erfolgten Verkäufe registrierende Zähleinrichtung.

## Claims

1. Cigarette vending machine, in particular for installing in the checkout area of a point of sale, with a housing (12), with multiple cigarette shafts (16) provided within the housing (12) for receiving a shaft of cigarette packs (18) oriented upright with their broad sides positioned against each other and with an exit opening situated at the front side of the shaft (16) for individual cigarette packs, wherein each shaft (16) is associated with a selectively controllable drive mechanism (36, 38, 40), which includes a push piece (42) acting on the backside of the cigarette packs (18) of the pack shaft urging them towards the front side, and wherein a clamping mechanism for cigarette packs is disposed in the front area of each shaft (16), which mechanism includes at least one clamping spring (30) and acts as a restraint on at least a part of the pack shaft, **characterized in that** the clamping spring (30) acts on the narrow side of at least the front-most cigarette pack (18).

2. Cigarette vending machine according to Claim 1, **characterized in that** shafts (16) situated on a common plane form a shaft level (14), which is provided slidably in the housing (12) in the manner of drawers to facilitate restocking with cigarette packs (18).

3. Cigarette vending machine according to Claim 1 or 2, **characterized in that** the drive mechanism (36, 38, 40) includes a spindle (40) extending in the shaft longitudinal direction and acting in cooperation with the push piece (42).

4. Cigarette vending machine according to one of Claims 1 through 3, **characterized by** a conveyor device (50) provided in the lower front area of the housing (12) for transporting away cigarette packs.

5. Cigarette vending machine according to one of Claims 1 through 4, **characterized in that** each drive mechanism includes a preferably electric drive motor (36) as well as transmission means (38) for transmission of drive force onto the spindle (40).

6. Cigarette vending machine according to Claim 5, **characterized in that** the transmission means (38) is formed as belt, chain or gear drive.

7. Cigarette vending machine according to Claim 5 or 6, **characterized in that** the transmission means (38) comprises a reduction gear drive.

8. Cigarette vending machine according to one of Claims 1 to 7, **characterized in that** the clamping mechanism is comprised of two clamping springs (30) acting symmetrically on at least the front-most cigarette pack (18).

9. Cigarette vending machine according to one of Claims 1 to 8, **characterized in that** the at least one clamping spring (30) is formed as a leaf spring extending in the longitudinal direction of the shaft.

10. Cigarette vending machine according to Claim 9, **characterized in that** the clamping spring (30) is formed as an essentially V-shaped piece of bent sheet metal, with its tip introduced into a slit (34) in a shaft divider (28) which divides the shafts (16) from each other in the longitudinal direction.

11. Cigarette vending machine according to one of Claims 1 through 10, **characterized in that** the housing (12) on its front side includes a cover element (20), preferably a sheet of glass or Plexiglas.

12. Cigarette vending machine according to Claim 11, **characterized in that** the cover element (20) is mounted pivotably or foldably on the housing (12) for exposing the shaft levels (14).

13. Cigarette vending machine according to one of Claims 1 through 12, **characterized in that** the shafts (16) are provided essentially horizontally in the housing (12).

14. Cigarette vending machine according to one of Claims 1 through 7, **characterized in that** the shaft levels (14) exhibit a floor comprised preferably of sheet metal.

15. Cigarette vending machine according to Claim 14, **characterized in that** the floor of the shaft levels (14) guide openings (44) are provided which extend in the longitudinal direction of each shaft (16).

16. Cigarette vending machine according to Claim 15, **characterized in that** the push piece (42) includes a drive piece (46) provided with an internal threading which cooperates with the external threading of the spindle (40) and is situated below the shaft floor, and which is guided in the guide opening (44) of the shaft floor.

17. Cigarette vending machine according to Claim 15 or 16, **characterized in that** the guide opening (44) is edge-open on at least one end, preferably in the rearward area of the shaft (16).

18. Cigarette vending machine according to Claim 16 or 17, **characterized in that** the drive piece (46) of the push piece (42) is loosely guided in the guide opening (44).

19. Cigarette vending machine according to one of Claims 16 through 18, **characterized in that** the threading of the guide piece (46) encompasses the spindle (40) by no more than 180°, so that the push piece (42) can be lifted off of the spindle (40).

20. Cigarette vending machine according to one of Claims 2 through 19, **characterized in that** each shaft level (14) includes on its sides two capture hooks (60) projecting beyond the front, for hooking in of a refilling member (58) which during restocking of the shaft (16) covers the shaft front.

21. Cigarette vending machine according to one of Claims 2 through 20, **characterized in that** the lower front side of each respective shaft level (14) is provided with a cover plate (24), extending over the breadth of the shaft, with an outwardly and downwardly directed slide-forming slanted surface.

22. Cigarette vending machine according to Claim 21, **characterized in that** the slanted surface of the cover plate (24) projects beyond the front-most cigarette pack (18) situated in the shaft level (14) below.

23. Cigarette vending machine according to Claim 21 or 22, **characterized in that** the lower edge of the cover plate (24) in the area of the slanted surface is spaced apart from the upper edge of the cover plate of the shaft (16) below, by a spacing which exceeds the height of a cigarette pack (18).

24. Cigarette vending machine according to one of Claims 21 through 23, **characterized in that** the front edge of each cover plate (24) has a spacing from the cover element (20) which exceeds the thickness of the cigarette packs (18).

25. Cigarette vending machine according to one of Claims 4 through 24, **characterized in that** the conveyor device (50) is formed as a conveyor belt or multiple conveyor strips (56) arranged parallel to each other.

26. Cigarette vending machine according to one of Claims 4 through 25, **characterized in that** in the area of the conveyor device (50) a slide is provided for the cigarette packs (18), which tilts the cigarette packs sliding thereon from a standing position into a lying position for further transport.

27. Cigarette vending machine according to one of Claims 4 through 26, **characterized in that** in the exit side area of the conveyor device (50) a light sensor or light barrier is provided for detecting a transported-out cigarette pack (18).

28. Cigarette vending machine according to one of Claims 4 through 27, **characterized in that** above the transport device (50) a light sensor or barrier (52) monitoring the breadth of the shaft levels (14) is provided for producing a turn-off signal for the drive mechanism (36, 38, 40) of a shaft (16) after the ejection of a cigarette pack (18).

29. Cigarette vending machine according to one of Claims 4 through 28, **characterized in that** the conveyor device (50) includes a gate mechanism or switching mechanism for transport of a cigarette pack (18) to different selected places, in particular to two different cash registers.

30. Cigarette vending machine according to one of Claims 1 through 29, **characterized by** a return opening (66) for returning erroneously selected cigarette packs (18), preferably provided on the front side of the housing (12).

31. Cigarette vending machine according to Claim 30, **characterized by** a collection container provided behind the return opening (66), removeable from the housing (12), for receiving returned cigarette packs.

32. Cigarette vending machine according to one of Claims 1 through 31, **characterized by** a keyboard (62) provided preferably on the front side of the housing (12) or the cover element (20) for controlling the drive mechanism (36, 38, 40) of a selected shaft (16).

33. Cigarette vending machine according to Claim 32, **characterized in that** the individual keys of the keyboard (62) are arranged matrix-like corresponding to the individual shafts (16) and that the position of each key in the keyboard (62) corresponds to the position of a shaft (16).

34. Cigarette vending machine according to Claim 33, **characterized in that** the keyboard (62) is a numeric keyboard, wherein each shaft (16) is assigned a position number and the desired cigarette pack (18) can be ejected by the input of the position number of the corresponding shaft (16).

35. Cigarette vending machine according to one of Claims 32 through 34, **characterized in that** in the area of the keyboard (62) or on the front side of the housing (12) a display device (64) is provided for indicating the respective selected shaft (16) or the shaft number, and that the keyboard (62) includes a confirmation key which actuates the drive mechanism (36, 38, 40) of the corresponding shaft (16) and the ejection of the selected cigarette pack (18).

36. Cigarette vending machine according to one of Claims 11 through 35, **characterized by** a safety switch operated by the cover element (20), which interrupts operation when the cover element is open.

37. Cigarette vending machine according to one of Claims 1 through 36, **characterized by** a remote control switch located remote from the vending machine, preferably in the area of the cash register, for disabling or enabling the vending machine.

38. Cigarette vending machine according to one of Claims 1 through 37, **characterized by** an acoustic signal actuated by the operation of the vending machine.

39. Cigarette vending machine according to one of Claims 1 through 38, **characterized by** a counting device which registers the number of sales.

## Revendications

1. Distributeur automatique de cigarettes, notamment conçu pour être installé dans la zone des caisses d'un magasin, comprenant un boîtier (12); plusieurs casiers (16) disposés dans ledit boîtier (12) en vue de recevoir une colonne de paquets composée de paquets de cigarettes (18) juxtaposés par leur côté large et se dressant verticalement ; et un orifice de délivrance de paquets de cigarettes individuels, pratiqué à la face frontale des casiers (16), distributeur dans lequel un mécanisme d'entraînement (36, 38, 40) activable sélectivement, associé à chaque casier (16), présente une pièce de pression (42) agissant, en direction de la face frontale, contre le paquet de cigarettes (18) de ladite colonne de paquets qui est respectivement situé à l'arrière; et dans lequel un mécanisme de coincement de paquets de cigarettes, muni d'au moins un ressort de coincement (30) et exerçant un effet de freinage sur au moins une partie de la colonne de paquets, est installé dans la région frontale de chacun des casiers (16), **caractérisé par le fait que** le ressort de coincement (30), prévu au minimum, agit au moins sur une surface du côté étroit du paquet de cigarettes (18) occupant respectivement la position la plus avancée.

2. Distributeur automatique de cigarettes selon la revendication 1, **caractérisé par le fait que** les casiers (16), situés dans un plan commun, forment un étage (14) à casiers qui est agencé à coulissement dans le boîtier (12), à la manière d'un tiroir, en vue du garnissage par les paquets de cigarettes (18).

3. Distributeur automatique de cigarettes selon la revendication 1 ou 2, **caractérisé par le fait que** chaque mécanisme d'entraînement (36, 38, 40) présente une broche (40) s'étendant dans la direction longitudinale des casiers et coopérant avec la pièce de pression (42).

4. Distributeur automatique de cigarettes selon l'une des revendications 1 à 3, **caractérisé par** un dispositif convoyeur (50) installé dans la région frontale inférieure du boîtier (12), en vue de l'évacuation d'un paquet de cigarettes.

5. Distributeur automatique de cigarettes selon l'une des revendications 1 à 4, **caractérisé par le fait que** chaque mécanisme d'entraînement comprend un moteur d'entraînement (36) de préférence électrique, ainsi que des moyens de transmission (38) pour répercuter une force d'entraînement sur la broche (40).

6. Distributeur automatique de cigarettes selon la revendication 5, **caractérisé par le fait que** les moyens de transmission (38) sont réalisés sous la forme d'une transmission par courroies, par chaînes ou par roues dentées.

7. Distributeur automatique de cigarettes selon la revendication 5 ou 6, **caractérisé par le fait que** les moyens de transmission (38) sont réalisés sous la forme d'un engrenage démultiplicateur.

8. Distributeur automatique de cigarettes selon l'une des revendications 1 à 7, **caractérisé par le fait que** le mécanisme de coincement présente deux ressorts de coincement (30) agissant, symétriquement, sur le paquet de cigarettes (18) occupant au moins la position la plus avancée.

9. Distributeur automatique de cigarettes selon l'une des revendications 1 à 8, **caractérisé par le fait que** le ressort de coincement (30), prévu au minimum, est réalisé sous la forme d'une lame de ressort s'étendant dans la direction longitudinale des casiers.

10. Distributeur automatique de cigarettes selon la revendication 9, **caractérisé par le fait que** le ressort de coincement (30) est réalisé sous la forme d'une pièce en tôle sensiblement coudée en V qui est emboîtée, par sa pointe, dans une fente (34) d'un séparateur (28) séparant les casiers (16), les uns des autres, dans la direction longitudinale.

11. Distributeur automatique de cigarettes selon l'une des revendications 1 à 10, **caractérisé par le fait que** le boîtier (12) possède, à sa face frontale, un élément de recouvrement (20) revêtant préférentiellement la forme d'un vitrage en verre ou en Plexiglas.

12. Distributeur automatique de cigarettes selon la revendication 11, **caractérisé par le fait que** l'élément de recouvrement (20) est monté sur le boîtier (12) avec faculté de pivotement ou de rabat, en dégageant les étages (14) à casiers.

13. Distributeur automatique de cigarettes selon l'une des revendications 1 à 12, **caractérisé par le fait que** les casiers (16) sont, pour l'essentiel, agencés horizontalement dans le boîtier (12).

14. Distributeur automatique de cigarettes selon l'une des revendications 1 à 7, **caractérisé par le fait que** les étages (14) à casiers présentent un fond consistant, de préférence, en de la tôle.

15. Distributeur automatique de cigarettes selon la revendication 14, **caractérisé par le fait que** des orifices de guidage (44) du type fentes, s'étendant dans la direction longitudinale de chacun des casiers (16), sont prévus dans le fond des étages (14) à casiers.

16. Distributeur automatique de cigarettes selon la revendication 15, **caractérisé par le fait que** la pièce de pression (42) comporte un organe de manoeuvre (46) qui est pourvu d'un filetage intérieur, coopère avec un filetage extérieur de la broche (40) disposée au-dessous du fond des casiers, et est guidé dans l'orifice de guidage (44) du fond des casiers.

17. Distributeur automatique de cigarettes selon la revendication 15 ou 16, **caractérisé par le fait que** les orifices de guidage (44) sont de réalisation à bords ouverts au moins à l'une de leurs extrémités, de préférence dans la région postérieure des casiers (16).

18. Distributeur automatique de cigarettes selon la revendication 16 ou 17, **caractérisé par le fait que** l'organe de manoeuvre (46) de la pièce de pression (42) est guidé avec jeu dans l'orifice de guidage (44).

19. Distributeur automatique de cigarettes selon l'une des revendications 16 à 18, **caractérisé par le fait que** le filetage de l'organe de manoeuvre (46) ceinture la broche (40) d'une valeur n'excédant pas 180°, de sorte que la pièce de pression (42) peut être soulevée à l'écart de ladite broche (40).

20. Distributeur automatique de cigarettes selon l'une des revendications 2 à 19, **caractérisé par le fait que** chaque étage (14) à casiers possède deux crochets d'emprisonnement (60) saillant frontalement et occupant des positions marginales, en vue de l'accrochage d'une barrette d'emplissage (58) venant à fleur avec la face frontale du casier lors de l'emplissage dudit casier (16).

21. Distributeur automatique de cigarettes selon l'une des revendications 2 à 20, **caractérisé par le fait qu'**un volet (24), muni d'une surface inclinée orientée vers l'extérieur et vers le bas, formant une goulotte, est disposé à la face frontale inférieure de chacun des étages (14) à casiers, et s'étend sur la largeur dudit étage à casiers.

22. Distributeur automatique de cigarettes selon la revendication 21, **caractérisé par le fait que** la surface inclinée du volet (24) surplombe les paquets de cigarettes (18) occupant la position la plus avancée et situés dans l'étage (14) à casiers sous-jacent.

23. Distributeur automatique de cigarettes selon la revendication 21 ou 22, **caractérisé par le fait que** le bord inférieur du volet (24) présente dans la région de la surface inclinée, vis-à-vis du bord supérieur du volet du casier (16) sous-jacent, une distance excédant la hauteur d'un paquet de cigarettes (18).

24. Distributeur automatique de cigarettes selon l'une des revendications 21 à 23, **caractérisé par le fait que** le bord antérieur de chacun des volets (24) présente, vis-à-vis de l'élément de recouvrement (20), une distance excédant l'épaisseur des paquets de cigarettes (18).

25. Distributeur automatique de cigarettes selon l'une des revendications 4 à 24, **caractérisé par le fait que** le dispositif convoyeur (50) est réalisé sous la forme d'une bande convoyeuse, ou bien comprend plusieurs courroies convoyeuses (56) agencées parallèlement les unes aux autres.

26. Distributeur automatique de cigarettes selon l'une des revendications 4 à 25, **caractérisé par le fait qu'**une goulotte associée aux paquets de cigarettes (18), située dans la région du dispositif convoyeur (50), fait basculer les paquets de cigarettes qui s'y trouvent, d'une position debout à une position couchée, en vue de l'acheminement ultérieur.

27. Distributeur automatique de cigarettes selon l'une des revendications 4 à 26, **caractérisé par le fait qu'**une barrière photoélectrique est placée dans la région située côté délivrance du dispositif convoyeur (50), en vue de détecter un paquet de cigarettes (18) transporté vers l'extérieur.

28. Distributeur automatique de cigarettes selon l'une des revendications 4 à 27, **caractérisé par le fait qu'**une barrière photoélectrique (52) détectant la largeur des étages (14) à casiers est installée au-dessus du dispositif convoyeur (50), en vue d'engendrer un signal de mise hors fonction du mécanisme d'entraînement (36, 38, 40) d'un casier (16) après l'éjection d'un paquet de cigarettes (18).

29. Distributeur automatique de cigarettes selon l'une des revendications 4 à 28, **caractérisé par le fait que** le dispositif convoyeur (50) présente un aiguillage en vue du transport d'un paquet de cigarettes (18) vers différents lieux de destination, en particulier vers deux caisses différentes.

30. Distributeur automatique de cigarettes selon l'une des revendications 1 à 29, **caractérisé par** un orifice d'insertion (66) préférentiellement ménagé à la face frontale du boîtier (12), en vue de la restitution de paquets de cigarettes (18) sélectionnés par erreur.

31. Distributeur automatique de cigarettes selon la revendication 30, **caractérisé par** un réceptacle collecteur pouvant être extrait du boîtier (12), disposé derrière l'orifice de restitution (66), en vue de recevoir des paquets de cigarettes restitués.

32. Distributeur automatique de cigarettes selon l'une des revendications 1 à 31, **caractérisé par** un clavier (62) de préférence disposé à la face frontale du boîtier (12) ou de l'élément de recouvrement (20), en vue de l'activation du mécanisme d'entraînement (36, 38, 40) d'un casier (16) bien défini.

33. Distributeur automatique de cigarettes selon la revendication 32, **caractérisé par le fait que** les touches individuelles du clavier (62) sont agencées selon une matrice correspondant aux casiers (16) individuels, et la position de chaque touche, dans ledit clavier (62), est affectée à un casier (16) occupant une position correspondante.

34. Distributeur automatique de cigarettes selon la revendication 33, **caractérisé par le fait que** le clavier (62) est réalisé sous la forme d'un clavier numérique, sachant qu'un numéro de position est affecté à chaque casier (16), et que le paquet de cigarettes (18) souhaité peut être éjecté en entrant le numéro de position du casier (16) correspondant.

35. Distributeur automatique de cigarettes selon l'une des revendications 32 à 34, **caractérisé par le fait qu'**un dispositif d'affichage (64), indiquant le casier (16) respectivement sélectionné ou le numéro de casier, est installé dans la région du clavier (62) ou de la face frontale du boîtier (12) ; et **par le fait que** ledit clavier (62) présente une touche de validation qui active le mécanisme d'entraînement (36, 38, 40) du casier (16) considéré, et provoque l'éjection du paquet de cigarettes (18) sélectionné.

36. Distributeur automatique de cigarettes selon l'une des revendications 11 à 35, **caractérisé par** un interrupteur de sûreté pouvant être actionné par l'élément de recouvrement (20) et empêchant un actionnement lorsque ledit élément de recouvrement est ouvert.

37. Distributeur automatique de cigarettes selon l'une des revendications 1 à 36, **caractérisé par** un interrupteur de télécommande occupant une position éloignée dudit distributeur automatique, de préférence dans la région des caisses, en vue de bloquer ledit distributeur ou d'autoriser son utilisation.

38. Distributeur automatique de cigarettes selon l'une des revendications 1 à 37, **caractérisé par** une indication acoustique déclenchée lors de l'actionnement dudit distributeur automatique.

39. Distributeur automatique de cigarettes selon l'une des revendications 1 à 38, **caractérisé par** un dispositif de comptage enregistrant les ventes effectuées.
